# EUROPÄISCHE PATENTSCHRIFT

(11) **EP 0 714 358 B1**
(45) Veröffentlichungstag und Bekanntmachung des Hinweises auf die Patenterteilung: **22.03.2000**
(21) Anmeldenummer: 95920721.8
(22) Anmeldetag: 16.06.1995
(51) Int. Cl.: B61F 5/42, B61F 5/24

(54) **KUPPELBARE FAHRWERKANORDNUNG ZUM TRAGEN UND QUERNEIGEN EINES WAGENKASTENS**
COUPLABLE BOGIE DESIGNED TO CARRY AND TILT A RAILWAY-CARRIAGE BODY
BOGIE COUPLABLE DESTINE A PORTER ET FAIRE INCLINER UNE CAISSE DE VEHICULE FERROVIAIRE

(30) Priorität: 24.06.1994 DE 4422109
(43) Veröffentlichungstag der Anmeldung: 05.06.1996
(73) Patentinhaber: FIAT-SIG Schienenfahrzeuge AG, 8212 Neuhausen (CH)
(72) Erfinder: SCHNEIDER, Richard, CH-8212 Neuhausen (CH)
(74) Vertreter: Troesch Scheidegger Werner AG
(86) Internationale Anmeldenummer: CH9500135
(87) Internationale Veröffentlichungsnummer: WO9600158

(56) Entgegenhaltungen:
- EP-A- 0 208 598
- EP-A- 0 469 512
- EP-A- 0 580 995
- WO-A-87/05873
- WO-A-91/02673
- CH-A- 329 987
- DE-U- 9 320 279
- GB-A- 892 485
- GB-A- 2 162 138
- US-A- 2 893 326
- ELEKTRISCHE BAHNEN, Bd. 89, Nr. 6, Juni 1991 MUNCHEN, DE, Seiten 178-185, XP 000215762 A. MÜLLER-HELLMANN 'NIEDERFLURBAUWEISE STIMULIERT DIE ENTWICKLUNG NEUER FAHRWERKS- UND ANTRIEBSTECHNOLOGIEN FÜR NAHVERKEHRSSCHIENENFAHRZEUGE'

## Beschreibung

Die Erfindung betrifft eine kuppelbare Fahrwerkanordnung mit einem biegesteifen Fahrwerkrahmen zum Tragen und Querneigen eines Wagenkastens für schnellfahrende Schienenfahrzeuge.

Mit der WO 87 / 05 873 ist im Stand der Technik ein Niederflur-Schienenfahrzeug bekannt, das aus zwei portalartigen, angetriebenen Einzelradfahrwerken oder zwei antriebslosen Einzelradlaufwerken mit gelenkten Rädern besteht, welche durch eine Trag- und Versorgungseinheit miteinander verbunden sind und als Portalfahrwerk eine in sich tragende und verfahrbare Einheit zur Aufnahme einer containerartigen Fahrgast- oder Nutzlastzelle bilden.

Derartige Portalfahrwerke erlauben einen extrem niederen, über die ganze Fahrzeuglänge eben durchgehenden Fussboden, weisen aber aufgrund der im Trag- und Versorgungsteil untergebrachten Aggregate eine relativ hohe Schwerpunktlage auf, so dass sie sich nicht für die Ausstattung mit einer Querneigeeinrichtung eignen. Die gelenkten Einzelräder sind für kleine Kurvenradien, wie sie bei Strassenbahnen vorkommen, sehr gut geeignet, um die Richtkräfte bei Kurvenfahrt und damit den Verschleiss der Rad-/Schiene-Paarung erheblich zu reduzieren, haben aber bei schnellfahrenden Schienenfahrzeugen das nicht unerhebliche Problem des einseitigen Radanlaufs und des Kippmomentes der Losrad-Lagerung auf seiner sehr kleinen Basis.

Die WO 91 / 02 673 zeigt zwei lenkbare Einachs-Einzel-laufwerke, die durch ein ihre Achsdistanz festlegendes sowie die Antriebs- und Bremskräfte aufnehmendes biegesteifes und verwindungsweiches Verbindungsglied, welches der Aufnahme eines niederflurigen Wagenkastens dient, nicht trennbar untereinander verbunden sind.

Eine Kombination der Niederflurigkeit mit der Neigetechnik ist bei dieser Lösung jedoch nicht gegeben.

Dafür sind mit der US - PS 2 893 326 schnellfahrende Schienenfahrzeuge mit Radsatz-Einzelfahrwerken und einstufiger Federung bekannt, auf denen ein quer neigbarer niederfluriger Wagenkasten ruht.

Diese Lösung bezieht sich auf feste, im Betrieb nicht trennbare Zugsgarnituren, bei denen sich ein Wagenkasten einenends auf einem Radsatz-Einzelfahrwerk und anderenends am Laufwerk des vorlaufenden Nachbar-Wagenkastens abstützt, so dass sich jedes Radsatz-Einzelfahrwerk bei Kurvenfahrt automatisch bogenradial einstellt.

Um sich den Nachfrageschwankungen beim Passagieraufkommen entsprechend anpassen zu können, sind für den Betrieb trennbare Einzelfahzeuge von Vorteil.

Bogenradial einstellbare Radsatz-Einzelfahrwerke, die paarweise unter einem Wagenkasten angeordnet und kupplungsgesteuert kurvenradial einstellbar sind, zeigt schliesslich die CH - PS 329 987.

Aufgabe der vorliegenden Erfindung ist es, eine kuppelbare Fahrwerkanordnung mit einem biegesteifen Fahrwerkrahmen Zum Tragen und Querneigen eines Wagenkastens für schnellfahrende Schienenfahrzeuge zu schaffen.

Gelöst wird Anspruch die Aufgabe durch die im Anspruch 1 genannten Merkmale.

Durch die erfindungsgemässe Ausführung wird ein niederfluriges Schienenfahrzeug für hohe Fahrgeschwindigkeiten geschaffen, bei dem der Fahrwerkrahmen zusammen mit zwei Radsatz-Einzelfahrwerken eine autonome Einheit bildet. Diese können Bögen mit erhöhter Geschwindigkeit durchfahren, ohne dass dabei die Passagiere erhöhten Fliehkräften oder die Rad-/Schiene-Paarung zu hohen Kräften und erhöhtem Verschleiss ausgesetzt sind.

Dieses Problem ist mit den bislang im Stand der Technik bekannten Mitteln nicht lösbar.

Die Erfindung wird anschliessend anhand einer Zeichnung beispielsweise erläutert sowie deren Wirkung und Funktionsweise beschrieben.

Es zeigen:
- Fig. 1: eine schematische Darstellung von zwei miteinander gekuppelten zweiachsigen Schienenfahrzeugen in der Seitenansicht,
- Fig. 2: eine schematische Darstellung von zwei miteinander gekuppelten zweiachsigen Schienenfahrzeugen in der Draufsicht,
- Fig. 3: eine schematische Darstellung von Fig. 1 und 2 in Stirnansicht,
- Fig. 4: eine Ansicht des die beiden Radsatz-Einzelfahrwerke verbindenden Fahrwerkträgers,
- Fig. 5 und 6: eine perspektivische Darstellung einer vorteilhaften Ausbildungsform eines Radsatz-Einzelfahrwerks.

Die Figuren 1 bis 3 zeigen zwei zweiachsige Schienenfahrzeuge 1, 1' mit Radsatz-Einzelfahrwerken 2, 3, 2', 3', die paarweise einen gemeinsamen Fahrwerkrahmen 4, 4' aufweisen, der sich über eine Direktabfederung 5, 5' auf jedem Radsatz-Einzelfahrwerk 2, 3, 2', 3' abstützt. Die Fahrwerkrahmen 4, 4' sind miteinander durch ein trennbares Kupplungssystem 6, 6' verbunden, an dem eine Steuereinrichtung 7, 7' für die kurvenradiale Einstellung der Radsatz-Einzelfahrwerke 2, 3, 2', 3' angeordnet ist. Auf den Fahrwerkrahmen 4, 4' ist je ein niederfluriger Wagenkasten 8, 8' vorzugsweise unter Zwischenschaltung einer aktiven Querneigeeinrichtung 9, 9' abgestützt und mit einer leicht trennbaren Personenübergangseinrichtung 10, 10' versehen, die vom Kupplungssystem 6, 6' geführt und getragen werden kann oder selbsttragend ausgeführt ist.

Je zwei Radsatz-Einzelfahrwerke 2, 3, 2', 3' werden durch einen ihre Achsdistanz festlegenden sowie die Antriebs- und Bremskräfte aufnehmenden Fahrwerkrahmen 4, 4' miteinander verbunden. Hierdurch entsteht eine eigenständige, verfahrbare Einheit 11, 11', die untereinander kuppelbar 6, 6' sind und die beispielsweise gegenüber konventionellen Drehgestellen bei der Auslieferung den Vorteil aufweisen, dass sie, an einen zugsverband angehängt, eigenständig überführt werden können, ohne dass sie auf Transportwaggons verladen werden müssen. Jede verfahrbare Einheit 11, 11' dient der containerartigen Aufnahme eines Wagenkastens 8, 8'. Dieser kann wahlweise selbsttragend oder nicht selbsttragend ausgebildet sein und sich dabei auf mindestens zwei Stellen am Fahrwerkrahmen 4, 4' abstützen.

Hierzu ist gemäss Figur 4 ein Fahrwerkrahmen 4, 4' in seiner Längsrichtung biegesteif und in Richtung diagonal quer verwindungsweich ausgebildet, so dass er alle Zug- und Druckkräfte in Längs - und Querrichtung aufzunehmen vermag. Er stellt die Trag- und Versorgungseinheit eines Schienenfahrzeuges 1, 1' dar und dient zur Unterbringung sämtlicher Betriebsmittel, wie Antriebsanlage, Strom-, Elektronik- und Druckluftaggregate sowie Klimaanlage und dem Zusatzluftvolumen für die Direktabfederung 5, 5' im Falle der Verwendung von Luftfedern.

Der Fahrwerkrahmen 4, 4' besteht im wesentlichen aus einer langen, eben durchgehenden Grundplatte 18, die im Bereich der Räder (13, 13') der Radsatz-Einzelfahrwerke 2, 3, 2', 3' seitlich nach oben hin mit Abstützungen 14, 14' für die Aufnahme der Direktabfederung 5, 5' ausgebildet ist. Die seitlichen Abstützungen 14, 14' sind mit Oeffnungen 15, 15' für die Räder 13, 13' der Einzelrad-Fahrwerke 2, 3, 2', 3' versehen, alternativ sind auch geschlossene Radschutzkästen denkbar. Im Bereich der seitlichen Abstützungen 14, 14' entsteht so ein in Querrichtung u- oder v-förmiger Querschnitt 16, 16', der für die trogartige 17 Hindurchführung eines niederflurigen Fussbodens 12, 12' des Wagenkastens 8, 8' vorgesehen ist. Dabei ragen die seitlichen Abstützungen 14, 14' für die Direktabfederung 5, 5' vorzugsweise in den Raum der Sitzkästen 34, 34' des Wagenkastens 8, 8' hinein. Der Fahrwerkrahmen 4, 4' ist auf beiden Stirnseiten 19, 19' zur Aufnahme des Kupplungssystems 6, 6' ausgebildet.

Zwischen dem Fahrwerkrahmen 4, 4' und dem Wagenkasten 8, 8' ist eine aktive Querneigeeinrichtung 9, 9' angeordnet, die über ein elektrisch angetriebenes Verstellelement 20 betätigt wird und vorzugsweise als Rollenbahn ausgebildet ist, wobei der Fahrwerkrahmen 4, 4' die Rollbahn-Segmente 21, 21' und der Wagenkasten 8, 8' die Rollen 22, 22' oder umgekehrt aufnimmt. Denkbar ist auch die Anwendung eines bekannten Seilbahn-Prinzips, bei dem sich die Rollen 22, 22' auf einer annähernd halbkreisförmigen Seilbahn bewegen, oder eine Querneigemechanik mittels Pendelstützen oder Pendelgehängen.

Alternativ kann die aktive Querneigeeinrichtung auch hydraulisch oder pneumatisch ausgeführt sein.

Durch die Anordnung von einem die beiden Radsatz-Einzelfahrwerke 2, 3, 2', 3' verbindenden Fahrwerkrahmen 4, 4, ist es auch möglich, die Querneigung zwischen Fahrwerkrabmen 4, 4' und Wagenkasten 8, 8' mit nur einer Querneigeeinrichtung (9, 9') pro Schienenfahrzeug 1, 1' zu erzeugen. Dabei kann das elektrisch angetriebene Verstellelement (20) am Fahrwerkrahmen 4, 4' an beliebiger Stelle angeordnet sein, vorzugsweise jedoch in der Mitte eines Schienenfahrzeuges 1, 1' oder nahe bei einem der Radsatz-Einzelfahrwerke 2, 3, 2', 3'.

In einer einfacheren Ausbildungsform ist es auch denkbar, den containerartigen Wagenkasten 8, 8' ohne Querneigeeinrichtung 9, 9', lediglich unter Verwendung von dämpfenden Gummi-Metallteil-Elementen oder Hydrolagern bekannter Bauart direkt auf dem Fahwerkrahmen 4, 4' abzustützen.

Dieses rationelle Montageprinzip erlaubt eine rasche Bestückung der verfahrbaren Einheiten 11, 11' mit containerartigen Wagenkasten 8, 8' für die unterschiedlichsten Anwendungsfälle.

So können sehr einfache und preiswerte Wagenkasten 8, 8' realisiert werden, die, sobald sie nicht mehr zeitgemäss sind, durch solche mit einem neuen Design oder einem anderen Anwendungsprofil rasch ersetzt werden können.

Die Fahrwerkrahmen 4, 4' sind untereinander gemäss Figur 2 über ein trennbares Kupplungssystem 6, 6' verbunden, welches die Kupplungslänge Null aufweist. Hierzu ist an jedem Fahrwerkrahmen 4, 4' eine Kupplungshälfte 23, 23' angeordnet, die beispielsweise als trennbare Stangenkupplung oder als automatische Kupplung ausgebildet sein kann. Parallel hierzu ist ein in Querrichtung starres und längs verschiebbares, in sich trennbares Gelenk 24, 24' vorgesehen. Zusätzlich können alle Intercar-Connections, wie Federung und Dämpfung in und um alle Achsen zwischen den Fahrwerkrahmen 4, 4' zweier benachbarter Schienenfahrzeuge 1, 1', aufgenommen werden.

Hierdurch wird den Radsatz-Einzelfahrwerken 2, 3, 2', 3' der gesamte Querfederweg aufgezwungen, der von der erfindungsgemässen Direktabfederung 5, 5' ausgeführt wird. Durch die Direktabfederung 5, 5' wird jegliche Federung und Dämpfung um und in allen Achsen sowie auch die Ausdrehbewegung infolge Kurvenfahrt bereits zwischen den Radsatz-Einzelfahrwerken 2, 3, 2', 3' und den Fahrwerkrahmen 4, 4' aufgenommen, so dass zwischen Fahrwerkrahmen 4, 4' und Wagenkasten 8, 8' ausser der Querneigung keine nennenswerten Relativbewegungen mehr auftreten.

Es ist auch denkbar, zwischen Fahrwerkrahmen 4, 4' und Wagenkasten 8, 8' mehrachsige Federungen vorzusehen, die somit zusätzliche Relativbewegungen ermöglichen. Weiter ist es denkbar, die Fahrwerkrahmen 4, 4' mit einem Kupplungssystem 6, 6' miteinander zu verbinden, welches die Kupplungslänge > 0 aufweist.

Eine auf dem Kupplungssystem 6, 6' abgestützte und die beiden Wagenkasten 8, 8' verbindende Personenübergangseinrichtung 10, 10' kann, da sie, bedingt durch das Kupplungssystem 6, 6', keinerlei Relativbewegungen in horizontaler Querrichtung mehr ausführen muss, mit einer grossen Breite realisiert werden, die annähernd derjenigen des Wagenkastens 8, 8' entspricht, was sich positiv auf den Fahrgastfluss und die Uebersichtlichkeit im Zugsverband auswirkt.

An jeder Kupplungshälfte 23, 23' greift eine Radsatz-Steuerung 25, 25' für die kurvenradiale Einstellung der Radsatz-Einzelfahrwerke 2, 3, 2', 3' bei Bogenfahrt an. Hierbei wird von der Kupplung 23, 23' in spiegelbildlicher Anordnung je ein Querlenker 26, 26' betätigt, der über einen am Fahrwerkrahmen 4, 4' verschwenkbar angeordneten Winkelhebel 27, 27' via je einem Längslenker 28, 28' auf einen c-förmigen Achslenkerbügel 29, 29' eines Radsatz-Einzelfahrwerks 2, 3, 2', 3' wirkt. Sämtliche Verbindungspunkte der Steuereinrichtung 7, 7' sind mit gummielastischen Lagern ausgeführt, die kardanische Bewegungen zulassen.

Die Radsatz-Einzelfahrwerke 2, 3, 2', 3' werden an dem erfindungsgemässen Kupplungssystem 6, 6' geführt, wobei die Steuereinrichtung 7, 7' durch die gezeigte Anordnung der Querlenker 26, 26' in Längsrichtung entkoppelt ist.

Gemäss den Figuren 5 und 6 verfügt jedes Radsatz-Einzelfahrwerk 2, 3, 2', 3' zur Abstützung der Fahrwerkrahmen 4, 4', 44, 44' über eine Direktabfederung 5, 5', die vorzugsweise aus einer an sich bekannten Luftfeder 30, 30' mit einer in Serie oder parallel mit verzögertem Eingriff angeordneten Gummi-Notfeder 31, 31' besteht. Diese einstufige Abfederung des Fahrwerkrahmens 4, 4', 44, 44' ist oberhalb einer jeden Achslagerstelle 32, 32' angeordnet, die sich auf einem jeden Achsschenkelende eines Radsatzes 33, 33' befindet.

Die Direktabfederung 5, 5' ist so ausgebildet, dass von ihr alle Vertikalbewegungen, aber auch die horizontalen Querbewegungen sowie das Ausdrehen zwischen Radsatz-Einzelfahrwerk 2, 3, 2', 3' und Fahrwerkrahmen 4, 4' infolge Kurvenfahrt übernommen werden können. Hierdurch wirkt sich vorteilig aus, dass die beiden letztgenannten Bewegungsarten zwischen dem Fahrwerkrahmen 4, 4' und dem Wagenkasten 8, 8' sowie auch zwischen den beiden zweiachsigen Schienenfahrzeugen 1, 1' nicht mehr auftreten.

Die beiden Achslagerstellen 32, 32' eines Radsatzes 33, 33' sind über einen c-förmigen Achslenkerbügel 29, 29' miteinander verbunden, der vorzugsweise in sich winkelsteif ausgeführt ist. Hierdurch kann auf eine winkelsteife Ausführung der Achslager verzichtet werden, so dass beliebige ein- oder zweireihige Pendel-, Kegel- oder Zylinderrollenlager zum Einsatz gelangen können.

Der Achslenkerbügel 29, 29' ist an seinen beiden äusseren Enden mit je einer Stabilisatorstange 35, 35' in vertikaler Richtung an Fahrwerkrahmen 4, 4', 44, 44' abgestützt und weist je einen in Längsrichtung annähernd horizontal angeordneten Längslenker 28, 28' auf. Die Längskräfte werden so vom Radsatz 33, 33' über den Achslenkerbügel 29, 29' und die Längslenker 28, 28' übertragen, von den Winkelhebeln 27, 27' umgelenkt und via den Querlenkern 26, 26' auf die Kupplung 6, 6' übertragen. Da von der anderen Seite die Kraft gleich gross und entgegengesetzt gerichtet ist, werden keinerlei Steuerbewegungen indiziert und die Steuereinrichtung 7, 7' nicht in Tätigkeit gesetzt. Somit beinhaltet das erfindungsgemässe Kupplungssystem 6, 6' nicht nur eine Steuereinrichtung 7, 7' für die Radsatz-Einzelfahrwerke 2, 3, 2', 3', sondern dient gleichzeitig auch deren Längsmitnahme. Hierbei sind sämtliche Verbindungspunkte der Stabilisatorstangen 35, 35', der Längslenker 28, 28' und der Querlenker 26, 26' mit gummielastischen Lagern ausgeführt, die kardanische Bewegungen zulassen.

Ein in den Figuren 5 und 6 gezeigter Fahrwerkrahmen 44, 44' setzt einen selbsttragenden Wagenkasten 8, 8' voraus, der sich auf den Fahrwerkrahmen 44, 44' beider Radsatz-Einzelfahrwerke 2, 3, 2', 3' abstützt. Der Fahrwerkrahmen 44, 44' besteht aus je einer ein Rad 13, 13' umfassenden äusseren Abstützung 14, 14', welche sich auf der Direktabfederung 5, 5' abstützt. Die beiden äusseren Abstützungen 14, 14' sind über zwei seitlich neben der Achswelle 36 angeordnete und bis auf deren Höhe durchgekröpfte Querträger 37, 37' miteinander verbunden. So kann in diesem Bereich der niederflurige Fussboden 12, 12' des Wagenkastens 8, 8' trogförmig 17 hindurchgeführt werden.

Die Abstützung des Wagenkastens 8, 8' auf je einem Fahrwerkrahmen 44, 44' bei Verwendung einer Querneigeeinrichtung 9, 9' erfolgt vorzugsweise über Rollen 22, 22' auf den am Fahrwerkrahmen 44, 44' angeordneten Rollbahn-Segmenten 21, 21', wobei ein elektrisch betätigbares Verstellelement 20 zwischen Fahrwerkrahmen 44, 44' und Wagenkasten 8, 8' angeordnet ist. Diese Ausbildungsform ist gegenüber einem Fahrwerkrahmen 4, 4' gemäss Figur 4 wesentlich leichter und kostengünstiger.

In einer weiteren Ausbildungsform ist zwischen dem c-förmigen Achslenkerbügel 29, 29' und dem Fahrwerkrahmen 4, 4', 44, 44' eine nicht dargestellte, an sich bekannte aktive Querfedereinrichtung angeordnet. Zwischen Fahrwerkrahmen 4, 4', 44, 44' und Radsatz-Einzelfahrwerk 2, 3, 2', 3' können weitere zusätzliche Federelemente, wie aktive Quer- und Vertikaldämpfer, sowie aktive, passive oder schaltbare Schlingerdämpfer angeordnet sein.

Ebenso dient der Achslenkerbügel 29, 29' der Aufnahme von Scheibenbrems-Einheiten 38, 38', die mit Rücksicht auf den durchgehend niederen Fussboden 12, 12' der Schienenfahrzeuge 1, 1' vorzugsweise als Rad-Scheibenbremsen ausgebildet sind.

Bei einer erfindungsgemässen kuppelbaren Fahrwerkanordnung können eines oder mehrere der Radsatz-Einzelfahrwerke 2, 3, 2', 3' auch angetrieben sein. Hierzu ist ein bekannter Antriebsmotor beispielsweise am Fahrwerkrahmen 4, 4' aufgehängt und vorzugsweise im Bereich eines der Sitzkästen 34, 34' des Wagenkastens 8, 8' angeordnet. Der Antrieb auf einen oder mehrere Radsätze 33, 33' erfolgt dann mittels einer Kardanwelle über ein Winkelgetriebe, welches wahlweise in Achsmitte oder aussen auf dem Achsstummel angeordnet sein kann. In einer weiteren Ausbildungsform ist auch ein Direktantrieb, beispielsweise durch einen bekannten Radnabenmotor, vorgesehen.

## Patentansprüche

1. Kuppelbare Fahrwerkanordnung mit einem biegesteifen Fahrwerkrahmen (4; 4') zum Tragen und Querneigen eines Wagenkastens (8; 8') für schnellfahrende Schienenfahrzeuge, wobei die Anordnung eine verfahrbare Einheit (11, 11') mit mindestens zwei Radsatz-Einzelfahrwerken (2, 3, 2', 3') aufweist, welche paarweise an einem gemeinsamen Fahrwerkrahmen (4, 4') angeordnet sind, der sich über eine Direktabfederung (5, 5') auf jedem Radsatz-Einzelfahrwerk (2, 3, 2', 3') abstützt und der Mittel (9, 9')zum Tragen und Querneigen des Wagenkastens (8, 8') aufweist.

2. Kuppelbare Fahrwerkanordnung nach Anspruch 1, dadurch gekennzeichnet, dass die Fahrwerkrahmen (4, 4') miteinander durch ein trennbares Kupplungssystem (6, 6') verbunden sind, welches die Kupplungslänge Null aufweist und an der eine Steuereinrichtung (7, 7')für die kurvenradiale Einstellung der Radsatz-Einzelfahrwerke (2, 3, 2', 3') angeordnet ist.

3. Kuppelbare Fahrwerkanordnung nach einem der Ansprüche 1 oder 2, dadurch gekennzeichnet, dass das Kupplungssystem (6, 6')aus einer an jedem Fahrwerkrahmen (4, 4') angeordneten Kupplungshälfte (23, 23') und einem parallel hierzu zwischen beiden Fahrwerkrahmen (4, 4') angeordneten, in Querrichtung starren und längs verschiebbaren Gelenk (24, 24') besteht, welches in sich trennbar ist.

4. Kuppelbare Fahrwerkanordnung nach einem der Ansprüche 1 bis 3, dadurch gekennzeichnet, dass die Wagenkasten (8, 8') untereinander durch eine Personenübergangseinrichtung (10, 10')verbunden sind, die von dem Kupplungssystem (6, 6')geführt und getragen wird und die eine Breite aufweist, welche annähernd derjenigen des Wagenkastens (8. 8') entspricht.

5. Kuppelbare Fahrwerkanordnung nach einem der Ansprüche 1 bis 4, dadurch gekennzeichnet, dass jede verfahrbare Einheit (11, 11') der containerartigen Aufnahme eines Wagenkastens (8, 8')dient, der sich an mindestens zwei Stellen (9, 9') auf dämpfenden Gummi-Metall-Elementen oder Hydrolagern auf dem Fahrwerkrahmen (4, 4') abstützt.

6. Kuppelbare Fahrwerkanordnung nach einem der Ansprüche 1 bis 5, dadurch gekennzeichnet, dass ein Fahrwerkrahmen (4, 4') in seiner Längsrichtung biegesteif und in Richtung diagonal quer verwindungsweich und die als Trag- und Versorgungseinheit eines Schienenfahrzeuges (1, 1') ausgebildet ist, welches zur Unterbringung sämtlicher Betriebsmittel und dem Zusatzluftvolumen der Direktabfederung (5, 5') eingerichtet ist.

7. Kuppelbare Fahrwerkanordnung nach einem der Ansprüche 1 bis 6, dadurch gekennzeichnet, dass der Fahrwerkrahmen (4, 4') aus einer ebenen durchgehenden Grundplatte (18) besteht, die im Bereich der Räder (13, 13') der Radsatz-Einzelfahrwerke (2, 3, 2', 3') seitlich nach oben hin mit Abstützungen (14, 14') für die Aufnahme der Direktabfederung (5, 5') ausgebildet ist.

8. Kuppelbare Fahrwerkanordnung nach Anspruch 7, dadurch gekennzeichnet, dass die seitlichen Abstützungen (14, 14') mit Oeffnungen (15, 15') für die Räder (13, 13') der Einzelrad-Fahrwerke (2, 3, 2', 3') versehen sind oder die Oeffnungen (15, 15') mit Radschutzkästen verschlossen sind.

9. Kuppelbare Fahrwerkanordnung nach einem der Ansprüche 7 oder 8, dadurch gekennzeichnet, dass der Fahrwerkrahmen (4, 4') im Bereich der seitlichen Abstützungen (14, 14') einen in Querrichtung u- oder v-förmigen Querschnitt (16, 16') aufweist und die trogartige (17) Hindurchführung eines niederflurigen Fussbodens (12, 12') des Wagenkastens (8, 8') vorgesehen ist.

10. Kuppelbare Fahrwerkanordnung nach einem der Ansprüche 7 bis 9, dadurch gekennzeichnet, dass die seitlichen Abstützungen (14, 14') für die Direktabfederung (5, 5') in den Raum der Sitzkästen (34, 34') des Wagenkastens (8, 8') hineinragen.

11. Kuppelbare Fahrwerkanordnung nach einem der Ansprüche 1 bis 10, dadurch gekennzeichnet, dass zwischen dem Fahrwerkrahmen (4, 4', 44, 44') und dem Wagenkasten (8, 8') eine Querneigeeinrichtung (9, 9') angeordnet ist, die über ein Verstellelement (20) betätigt wird und als Rollenbahn ausgebildet ist, wobei der Fahrwerkrahmen (4, 4', 44, 44') die Rollbahn-Segmente (21, 21') und der Wagenkasten (8, 8') die Rollen (22, 22')oder umgekehrt aufweist.

12. Kuppelbare Fahrwerkanordnung nach einem der Ansprüche 1 bis 11, dadurch gekennzeichnet, dass für alle Intercar-Connections, wie Federung und Dämpfung in und um alle Achsen zwischen den Fahrwerkrahmen (4, 4', 44, 44') zweier benachbarter Schienenfahrzeuge (1, 1'), ein trennbares Kupplungssystem (6, 6') und ein trennbares Gelenk (24, 24') angeordnet ist.

13. Kuppelbare Fahrwerkanordnung nach einem der Ansprache 1 bis 12, dadurch gekennzeichnet, dass für die Federung und Dämpfung um und in allen Achsen sowie für die Ausdrebbewegung bei Kurvenfahrt zwischen den Radsatz - Einzelfahrwerken (2, 3, 2', 3') und den Fahrwerkrahmen (4, 4', 44, 44') eine Direktabfederung (5, 5') angeordnet ist.

14. Kuppelbare Fahrwerkanordnung nach einem der Ansprüche 1 bis 13, dadurch gekennzeichnet, dass an jeder Kupplungshälfte (23, 23') eine Radsatz-Steuerung (25, 25') für die kurvenradiale Einstellung der Radsatz-Einzelfahrwerke (2, 3, 2', 3') angeordnet ist.

15. Kuppelbare Fahrwerkanordnung nach Anspruch 14, dadurch gekennzeichnet, dass die Radsatz-Steuerung (25, 25') aus je einem spiegelbildlich an der Kupplung (23, 23') angeordneten Querlenker (26, 26') besteht, der über einen am Fahrwerkrahmen (4, 4') verschwerkbar angeordneten Winkelhebel (27, 27') via einem Längslenker (28, 28') mit einem c-förmigen Achslenkerbügel (29, 29') des Radsatz-Einzelfahrwerks (2, 3, 2', 3') verbunden ist.

16. Kuppelbare Fahrwerkanordnung nach einem der AnspüÜche 1 bis 15, gekennzeichnet durch die Kombination eines Kupplungssystems (6, 6') mit einer Steuer-Einrichtung (7, 7') und einer Längsmitnahne-Einrichtung (28, 28').

17. Kuppelbare Fahrwerkanordnung nach einem der Ansprüche 1 bis 16, dadurch gekennzeichnet, dass ein Fahrwerkrabmen (4, 4', 44, 44') eine einstufige Direktabfederung (5, 5') aufweist, die aus einer Luftfeder (30, 30') und einer hierzu in Serie oder parallel mit verzögertem Eingriff angeordneten Gummi-Notfeder (31, 31') besteht.

18. Kuppelbare Fahrwerkanordnung nach einem der Ansprüche 1 bis 17, dadurch gekennzeichnet, dass die einstufige Direktabfederung (5, 5') eines Fahrwerkrahmens (4, 4', 44, 44') oberhalb einer Achslagerstelle (32, 32')auf einem jeden Achsschenkelende eines Radsatzes (33, 33') angeordnet ist.

19. Kuppelbare Fahrwerkanordnung nach einem der Ansprüche 1 bis 18, dadurch gekennzeichnet, dass die Achslagerstellen (32, 32') eines Radsatzes (33, 33') über einen winkelsteifen, c-förmigen Achslenkerbügel (29, 29') miteinander verbunden sind.

20. Kuppelbare Fahrwerkanordnung nach Anspruche 15, dadurch gekennzeichnet, dass die Achslenkerbügel (29, 29')an ihren äusseren Enden mit je einer Stabilisatorstange (35, 35') in vertikaler Richtung mit den Fahrwerkrahmen (4, 4', 44, 44') verbunden sind und in Längsrichtung je einen Längslenker (28, 28')aufweisen, der an einer Steuereinrichtung (7, 7') angeordnet ist.

21. Kuppelbare Fahrwerkanordnung nach einem der Ansprüche 7 bis 20, dadurch gekennzeichnet, dass die beiden äusseren Abstützungen (14, 14') eines Fahrwerkrahmens (44, 44') über zwei seitlich neben einer Achswelle (36) angeordneten und bis auf deren Höhe durchgekröpften Querträger (37, 37') miteinander verbunden sind und in diesem Bereich der niederflurige Fussboden (12, 12') eines Wagenkastens (8, 8') trogförmig (17) hindurchgeführt ist.

## Claims

1. Couplable bogie design equipped with a rigid frame (4; 4') for carrying and laterally tilting the body (8; 8') of a high speed rail vehicle, comprising a movable unit (11, 11') with at least two individual wheelsets (2, 3, 2', 3') which are mounted in pairs on a common frame (4, 4') which rests via a direct spring suspension (5, 5') on each wheelset (2, 3, 2', 3') and means (9, 9') for carrying and laterally tilting the vehicle body (8, 8').

2. Couplable bogie design according to claim 1, characterised in that said frames (4, 4') are connected to each other by a separable coupling system (6, 6') having a zero-length coupling half to which is linked a control device (7, 7') for controlling the position of the wheelsets (2, 3, 2', 3') as a function of the radius of the curve.

3. Couplable bogie design according to any of claims 1 or 2, characterised in that the coupling system (6, 6') consists of a coupling half (23, 23') mounted on each of said frames (4, 4') and a hinge (24, 24') rigid in lateral direction but movable longitudinally and arranged parallelly thereto between said frames (4, 4'), said hinge being separable in itself.

4. Couplable bogie design according to any of claims 1 to 3, characterised in that said bodies (8, 8') are connected to each other by a passenger connecting platform (10, 10') guided and supported by said coupling system (6, 6') and having a width corresponding substantially to that of the vehicle body (8, 8').

5. Couplable bogie design according to any of claims 1 to 4, characterised in that each movable unit (11, 11') serves to take up in the manner of a container one vehicle body (8, 8') resting on said frame (4, 4') at least at two places (9, 9') on damping rubber-metal elements or hydro bearings.

6. Couplable bogie design according to any of claims 1 to 5, characterised in that a frame (4, 4') is rigid in its longitudinal direction but is twistable in a laterally diagonal direction and is constructed as supporting and supply unit of a railway vehicle (1, 1') equipped for taking up all operational means and the supplementary air volume of the direct spring suspension (5, 5').

7. Couplable bogie design according to any of claims 1 to 6, characterised in that the frame (4, 4') comprises a flat basic plate (18) equipped at the site of the wheels (13, 13') of said wheelsets (2, 3, 2', 3') with lateral upstanding supports (14, 14') for taking up the direct spring suspension (5, 5').

8. Couplable bogie design according to claim 7, characterised in that said lateral supports (14, 14') are provided with openings (15, 15') for the wheels (13, 13') of said wheelsets (2, 3, 2', 3') or having said openings (15, 15') closed by wheel protection boxes.

9. Couplable bogie design according to claim 7 or 8, characterised in that the frame (4, 4') has in the region of said lateral supports (14, 14') a U- or V-shaped cross-section (16, 16') and in that a trough-shaped throughpassage (17) of a low-built floor (12, 12') of the vehicle body (8, 8') is provided.

10. Couplable bogie design according to any of claims 7 to 9, characterised in that said lateral supports (14, 14') for the direct spring suspension (5, 5') project into the room of the seat boxes (34, 34') of the vehicle body (8, 8').

11. Couplable bogie design according to any of claims 1 to 10, characterised in that a lateral tilting device (9, 9') is arranged between the frame (4, 4', 44, 44') and the vehicle body (8, 8'), said tilting device being operated by an adjusting element (20) in the form of a roller train, whereby the frame (4, 4', 44, 44') carries the roller train segments (21, 21') and the vehicle body (8, 8') the rollers (22, 22') or vice-versa.

12. Couplable bogie design according to any of claims 1 to 11, characterised in that for all intercar-connections, such as suspension and damping in and around all axes between the frames (4, 4', 44, 44') of two adjacent railway vehicles (1, 1') there is provided a separable coupling system (6, 6') and a separable hinge (24, 24').

13. Couplable bogie design according to any of claims 1 to 12, characterised in that for the suspension and the damping around and in all axes as well as for the rotary movement in curves there is provided a direct spring suspension (5, 5') between said wheelsets (2, 3, 2', 3') and said frames (4, 4', 44, 44').

14. Couplable bogie design as claimed in any of claims 1 to 13, characterised in that a wheelset control device (25, 25') for controlling the position of the wheelsets (2, 3, 2', 3') as a function of the radius of the curve is provided at each coupling half (23, 23').

15. Couplable bogie design as claimed in claim 14, characterised in that the wheelset control device (25, 25') comprises lateral guide rods (26, 26') mounted each in homologous manner on the coupling (23, 23') and connected to a C-shaped axle guide yoke (29, 29') of the wheelsets (2, 3, 2', 3') by means of an angle rod (27, 27') pivotably mounted on the frame (4, 4') via a longitudinal guide rod (28, 28').

16. Couplable bogie design as claimed in any of claims 1 to 15, characterised by the combination of a coupling system (6, 6') with a control device (7, 7') and a longitudinal driving device.

17. Couplable bogie design as claimed in any of claims 1 to 16, characterised in that one frame (4, 4', 44, 44') comprises a one stage direct spring suspension (5, 5') formed by an air-spring (30, 30') and a rubber emergency spring (31, 31') mounted in series or in parallel thereto and presenting a retarded action.

18. Couplable bogie design as claimed in any of claims 1 to 17, characterised in that the one stage direct spring suspension (5, 5') of one frame (4, 4', 44, 44') is mounted above the axle bearing point (32, 32') on each axle spindle of a wheelset (33, 33').

19. Couplable bogie design as claimed in any of claims 1 to 18, characterised in that the axle bearing points (32, 32') of a wheelset are interconnected by an angle-rigid, C-shaped axle guide yoke (29, 29').

20. Couplable bogie design as claimed in claim 15, characterised in that the axle guide yokes (29, 29') are connected at their outermost ends to the vehicle frame (4, 4', 44, 44') in a vertical direction by means of stabiliser rods (35, 35') and present each in the longitudinal direction a longitudinal guide rod (28, 28') mounted on a control device (7, 7').

21. Couplable bogie design as claimed in any of claims 7 to 20, characterised in that both outer supports (14, 14') of a vehicle frame (44, 44') are interconnected by means of two cross members (37, 37') arranged laterally of the axle (36) and cranked up to the height of the latter, said low-built floor (12, 12') of the vehicle body (8, 8') passing through this zone in trough-shape (17).

## Revendications

1. Bogie couplable équipé d'un cadre rigide (4; 4') destiné à porter et faire incliner latéralement une caisse (8; 8') d'un véhicule ferroviaire pour grandes vitesses, comprenant une unité mobile (11, 11') avec au moins deux trains de roues individuels (2, 3, 2', 3') qui sont montés par paires sur un cadre commun (4, 4') qui s'appuie via une suspension à ressort directe (5, 5') sur chaque train de roues (2, 3, 2', 3') ainsi que des moyens (9, 9') pour porter et taire incliner latéralement la caisse (8, 8') du véhicule.

2. Bogie couplable selon la revendication 1, caractérisé en ce que les cadres (4, 4') sont reliés entre eux par un système d'accouplement (6, 6') séparable présentant la longueur d'accouplement zéro et sur lequel est arrangé un dispositif de commande (7, 7') pour régler la position des trains de roues en fonction du rayon de la courbe.

3. Bogie couplable selon l'une des revendications 1 ou 2, caractérisé en ce que le système d'accouplement (6, 6') consiste en une moitié d'un accouplement (23, 23') montée sur chacun des cadres (4, 4') et d'une articulation (24, 24') rigide en direction transversale mais mobile longitudinalement et arrangée parallèlement par rapport aux cadres et entres les cadres (4, 4'), ladite articulation étant séparable en elle-même.

4. Bogie couplable selon l'une des revendications 1 à 3, caractérisé en ce que les caisses (8, 8') sont connectées entre elles par une plate-forme de passage pour passagers (10, 10') qui est guidée et supportée par le système d'accouplement (6, 6') et qui présente une largeur correspondant essentiellement à celle de la caisse (8, 8').

5. Bogie couplable selon l'une des revendications 1 à 4, caractérisé en ce que chaque unité mobile (11, 11') sert à recevoir une caisse à la manière d'un conteneur qui s'appuie à au moins deux places (9, 9') sur le cadre (4, 4') par l'intermédiaire d'éléments amortisseur caoutchouc-métal ou d'hydrosupports.

6. Bogie couplable selon l'une des revendications 1 à 5, caractérisé en ce qu'un cadre (4, 4') est rigide en direction longitudinale et est souple à la torsion en direction latéralediagonale et sert d'unité de support et d'approvisionnement d'un véhicule ferroviaire (1, 1'), équipée pour recevoir tous les moyens opérationnels et le volume d'air supplémentaire de la suspension directe (5, 5').

7. Bogie couplable selon l'une des revendications 1 à 6, caractérisé en ce que le cadre (4, 4') comprend une plaque de base plane (18) qui présente dans les zones des roues (13, 13') des trains de roues (2, 3, 2', 3') des supports latéraux (14, 14') dirigés vers le haut pour recevoir la suspension à ressort directe (5, 5').

8. Bogie couplable selon la revendication 7, caractérisé en ce que les supports latéraux (14, 14') présentent des ouvertures (15, 15') pour les roues (13, 13') des trains de roues (2, 3, 2', 3'), ou les ouvertures (15, 15') étant formées par des boîtes de protection des roues.

9. Bogie couplable selon l'une des revendications 7 ou 8, caractérisé en ce que le cadre (4, 4') présente dans la région des supports latéraux (14, 14') une section transversale en forme de U ou de V et en ce qu'il y est prévu le passage en forme d'auge d'un plancher bas (12, 12') de la caisse du véhicule (8, 8').

10. Bogie couplable selon l'une des revendications 7 à 9, caractérisé en ce que les supports latéraux (14, 14') par les suspensions directes s'étendent à l'intérieur de la chambre des boîtes formant siège (34, 34') de la caisse du véhicule (8, 8').

11. Bogie couplable selon l'une des revendications 1 à 10, caractérisé en ce que le mécanisme d'inclinaison latéral (9, 9') est arrangé entre le cadre (4, 4', 44, 44') et la caisse (8, 8') du véhicule et est activé au moyen d'un élément de commande (20) et présente la forme d'un transrouleur, le cadre (4, 4', 44, 44') présentant les segments (21, 21') du transrouleur et la caisse (8, 8') les rouleaux (22, 22') ou vis-et-versa.

12. Bogie couplable selon l'une des revendications 1 à 11, caractérisé en ce que pour toutes les connections-intercar, comme par exemple la suspension à ressorts et l'amortissement dans et autour de tous les axes entre les cadres (4, 4', 44, 44') de deux véhicules adjacents (1, 1'), il est prévu un système d'accouplement séparable (6, 6') et une articulation (24, 24') séparable.

13. Bogie couplable selon l'une des revendications 1 à 12, caractérisé en ce que pour la suspension et l'amortissement autour et dans tous les axes ainsi que pour le mouvement rotatif dans les courbes il est prévu entre les trains de roues (2, 3, 2', 3') et les cadres (4, 4', 44, 44') une suspension à ressort directe.

14. Bogie couplable selon l'une des revendications 1 à 13, caractérisé en ce qu'il est prévu sur chaque moitié de l'accouplement (23, 23') un dispositif de commande (25, 25') pour le réglage de la position des trains de roues (2, 3, 2', 3') en fonction du rayon de la courbe.

15. Bogie couplable selon la revendication 14, caractérisé en ce que le dispositif de commande des trains de roues (25, 25') comprend des leviers (26, 26') montés inversés sur l'accouplement (23, 23'), chaque levier étant connecté à un étrier de guidage d'essieu (29, 29') en forme de C du train de roues (2, 3, 2', 3') par un levier coudé (27, 27') monté de manière pivotable sur le cadre (4, 4') au moyen d'un levier de guidage longitudinal (28, 28').

16. Bogie couplable selon l'une des revendications 1 à 15, caractérisé par la combinaison d'un système d'accouplement (6, 6') avec un dispositif de commande (7, 7') et un dispositif d'entraînement longitudinal (28, 28').

17. Bogie couplable selon l'une des revendications 1 à 16, caractérisé en ce qu'un cadre (4, 4', 44, 44') présente une suspension directe (5, 5') à un étage, comprenant un ressort pneumatique (30, 30') et une suspension de sécurité en caoutchouc (31, 31') montée en série ou en parallèle entrant en action avec retardement.

18. Bogie couplable selon l'une des revendications 1 à 17, caractérisé en ce que la suspension directe à un étage (5, 5') d'un cadre (4, 4', 44, 44') est montée au-dessus de l'emplacement de la boîte d'essieu (32, 32') sur l'extrémité de chaque fusée d'essieu d'un train de roues (33, 33').

19. Bogie couplable selon l'une des revendications 1 à 18, caractérisé en ce que les boîtes d'essieu (32, 32') d'un train de roues (33, 33') sont connectées entre elles par un étrier rigide (29, 29') en forme de C.

20. Bogie couplable selon la revendication 15, caractérisé en ce que les étriers de guidage (29, 29') sont connectés en direction verticale à leurs extrémités extérieures au cadre du véhicule (4, 4', 44, 44') au moyen d'une tige de stabilisation (35, 35') et présentent en direction longitudinal un levier de guidage longitudinal (28, 28') disposé sur un dispositif de commande (7, 7').

21. Bogie couplable selon l'une des revendications 7 à 20, caractérisé en ce que les deux supports extérieurs (14, 14') d'un cadre (44, 44') sont connectés entre eux au moyen de deux traverses (37, 37') arrangées à côté d'un essieu (36) et coudées jusqu'à la hauteur du dernier, ladite plate-forme basse (12, 12') de la caisse du véhicule (8, 8') traversant cette zone en forme d'auge (17).
